# EUROPÄISCHE PATENTSCHRIFT

(11) **EP 2 802 439 B1**
(45) Veröffentlichungstag und Bekanntmachung des Hinweises auf die Patenterteilung: **27.07.2016**
(21) Anmeldenummer: 13700532.8
(22) Anmeldetag: 09.01.2013
(51) Int. Cl.: B26D 3/08, B21D 22/20, B32B 15/00

(54) **VERFAHREN ZUM ERZEUGEN EINER ABZIEHHILFE AN EINER FOLIE EINES FOLIERTEN BLECHS**
METHOD FOR PRODUCING A REMOVAL AID ON A FOIL OF A FOILED METAL-SHEET
PROCÉDÉ DESTINÉ À CRÉER UNE AIDE AU DÉTACHEMENT D'UN FILM APPLIQUÉ SUR UNE TÔLE

(30) Priorität: 10.01.2012 DE 102012200240
(43) Veröffentlichungstag der Anmeldung: 19.11.2014
(73) Patentinhaber: Trumpf Werkzeugmaschinen GmbH + Co. KG, 71254 Ditzingen (DE)
(72) Erfinder: WILHELM, Markus, 70839 Gerlingen (DE)
(74) Vertreter: Kohler Schmid Möbus Patentanwälte
(86) Internationale Anmeldenummer: PCT/EP2013/050292
(87) Internationale Veröffentlichungsnummer: WO 2013/104662

(56) Entgegenhaltungen:
- EP-A1- 0 123 953
- EP-A1- 1 964 621
- WO-A1-2010/074650
- DE-U1-202005 011 908

## Beschreibung

Die vorliegende Erfindung betrifft ein Verfahren zum Erzeugen eines Folientrennschnitts an einer Folie eines folierten Blechs mittels eines Folientrennwerkzeuges, das mit einer Werkzeugspitze auf dem Blech aufliegend entlang einer vorgegeben Bahnkurve bewegt wird und dabei den Folientrennschnitt durch Verdrängen von Folienmaterial mechanisch erzeugt, sowie auch ein mit diesem Verfahren bearbeitetes foliertes Blech.

Ein derartiges Folientrennverfahren für folierte Bleche ist beispielsweise durch das sogenannte "TRUMPF Folientrennwerkzeug" bekannt geworden. Folierte Bleche sind mit einer Schutzfolie versehen, die das Blech vor Beschädigungen während Bearbeitung, Lagerung und Handling schützt und meist erst unmittelbar vor der Weiterverarbeitung des Blechs entfernt wird.

Das bekannte TRUMPF Folientrennwerkzeug weist eine in einem Stempel drehbar gelagerte Kugel auf, die mit einer abwälzenden Bewegung auf einem folierten Blech bewegt wird und dabei die Folie trennt, ohne Kratzer oder Abdrücke auf dem Blech zu hinterlassen. Genauer gesagt setzt bei der Bearbeitung die Kugel auf der Blechoberfläche auf, wobei die Kugelspitze die Folie durchdringt und beim Verfahren über das Blech dann auf dem Blech abrollt. Auf diese Weise wird die Folie einfach und schnell entlang der abgefahrenen Bahn durchtrennt. Insbesondere lassen sich mithilfe des Folientrennwerkzeugs einzelne Felder oder Segmente auf der Folie abtrennen, die dann manuell vom Blech abgezogen werden können. Allerdings ist der mit dem Folientrennwerkzeug erzeugte Trennspalt prinzipbedingt sehr eng und erleichtert daher das manuelle Ablösen der Folie oder eines Foliensegments nicht.

Ein anderes Folientrennwerkzeug ist aus der DE 20 2005 011 908 U1 bekannt.

Als Abziehhilfe beim Ablösen der Folie sind auch spitzwinklige "Folienanreißwerkzeuge", z.B. in Form einer spitz zulaufenden Messingnadel, bekannt, wenn auch mit stark verminderter Qualität und Wiederholbarkeit. Die Messingnadel ist weicher als das Blech, so dass es keine Kratzer auf dem Blech gibt, allerdings nutzt sich die Messingnadel ab und muss oft getauscht werden. Wenn auf dem Blech Kratzer keine Rolle spielen, kann auch eine härtere Spitze verwendet werden, die länger hält, aber dafür das Blech zerkratzt.

Demgegenüber ist es die Aufgabe der vorliegenden Erfindung, ein Verfahren der eingangs genannten Art dahingehend weiterzubilden, dass die Folie oder ein Foliensegment einfacher und leichter manuell abgezogen werden kann.

Diese Aufgabe wird erfindungsgemäß dadurch gelöst, dass zur Ausbildung mindestens einer vom Blech abgelösten Folienecke der Folientrennschnitt mindestens eine spitzwinklige Zacke aufweist.

Erfindungsgemäß wird mit dem Folientrennwerkzeug eine spezielle Trennschnittkontur mit einer oder mehreren spitzwinkligen Schnittzacken getrennt. Bei einer solchen Schnittzacke von <90°, bevorzugt von <45°, ohne Absetzen des Folientrennwerkzeugs kommt es im Umkehrpunkt der Bearbeitungsrichtung zu einem Aufwerfen der Folie und dadurch zu einem Ablösen der zugehörigen spitzwinkligen Folienecke, die das manuelle Abziehen der Folie oder eines Foliensegments erleichtert. Die abgelöste Folienecke stellt somit eine Abziehhilfe dar.

Besonders bevorzugt ist die Werkzeugspitze rotationssymmetrisch ausgebildet und insbesondere durch eine drehbar gelagerte Kugel gebildet, die mit einer abwälzenden Bewegung auf dem Blech bewegt wird und dabei die Folie durchtrennt. Alternativ kann die Werkzeugspitze auch durch die Nadelspitze einer spitz zulaufenden Nadel gebildet sein.

In einer vorteilhaften Variante des erfindungsgemäßen Verfahrens weist der Folientrennschnitt mehrere spitzwinklige Zacken auf, die in einer geeigneten Abfolge aneinander gereiht werden. Mehrere spitzwinklige Zacken bedeuten viele abgelöste Folienecken, die als Abziehhilfe zur Verfügung stehen. Insbesondere im Fall von mehreren gleichsinnigen spitzwinkligen Zacken können diese über gekrümmte Trennschnittabschnitte jeweils miteinander verbunden sein, damit beim anschließenden Abziehen der Folie oder des Foliensegments ein unkontrolliertes Einreißen der Folie verhindert wird.

Vorzugsweise weist der Folientrennschnitt mindestens einen Zickzackabschnitt mit mehreren aneinander gereihten, gegensinnigen spitzwinkligen Zacken auf. Sofern dabei sich die Zacken kurz und dicht genug nebeneinander befinden, hebt die Folie zu beiden Seiten der beiden gegenläufigen Zackenreihen ab, so dass sich ein durchgehender Trennspalt ausgebildet, der breiter als der eigentliche Folientrennschnitt ist.

Der Folientrennschnitt kann entweder beabstandet zu den Außenrändern der Folie oder zu den Segmenträndern eines auf der Folie abgetrennten Foliensegments ausgebildet werden oder sich ein- oder beidseitig jeweils bis zu einem Außen- oder Segmentrand erstrecken. Im letzteren Fall ist es von Vorteil, wenn der Folientrennschnitt asymptotisch oder unter einem spitzen Winkel in den Außen- oder Segmentrand übergeht, um beim Abziehen ein unkontrolliertes Einreißen der Folie oder des Foliensegments zu verhindern.

Der die spitzwinklige Zacke schneidende Folientrennschnitt kann entweder als ein zusammenhängender einziger Schnitt, also ohne Abheben des Folientrennwerkzeuges vom Blech, oder durch zwei nichtzusammenhängende Schnitte ausgeführt werden, von denen der zuletzt ausgeführte Schnitt im Schnittspalt des zuerst ausgeführten Schnitts entweder beginnt oder zumindest teilweise darin verläuft.

Die Erfindung betrifft in einem weiteren Aspekt auch ein nach diesem Verfahren bearbeitetes foliertes Blech mit mindestens einem Folientrennschnitt, wobei erfindungsgemäß der Folientrennschnitt mindestens eine spitzwinklige Zacke aufweist und die zugehörige spitzwinklige Folienecke vom Blech abgelöst ist.

Die Erfindung betrifft weiterhin auch eine Blechbearbeitungsmaschine gemäß Anspruch 18, ein Computerprogrammprodukt gemäß Anspruch 19 und ein CAD/CAM-System zum Erstellen eines NC-Programms für die Blechbearbeitungsmaschine.

Weitere Vorteile der Erfindung ergeben sich aus den Ansprüchen, der Beschreibung und der Zeichnung. Ebenso können die vorstehend genannten und die noch weiter aufgeführten Merkmale je für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Es zeigen:
- Fig. 1: ein foliertes Blech mit mehreren voneinander getrennten Foliensegmenten, die jeweils unterschiedliche erfindungsgemäße Folientrennschnitte zur Ausbildung einer vom Blech abgelösten Folienecke aufweisen;
- Fig. 2: einen Längsschnitt eines bekannten Folientrennwerkzeugs zum Erzeugen der in Fig. 1 gezeigten Folientrennschnitte;
- Fig. 3: einen Längsschnitt eines weiteren bekannten Folientrennwerkzeugs zum Erzeugen der in Fig. 1 gezeigten Folientrennschnitte;
- Fig. 4: eine Blechbearbeitungsmaschine zum Durchführen des erfindungsgemäßen Verfahrens; und
- Fig. 5: ein weiteres foliertes Blech mit mehreren voneinander getrennten Foliensegmenten, die jeweils weitere erfindungsgemäße Folientrennschnitte zur Ausbildung einer vom Blech abgelösten Folienecke aufweisen.

In der folgenden Beschreibung der Zeichnung werden für gleiche bzw. funktionsgleiche Bauteile identische Bezugszeichen verwendet.

Fig. 2 zeigt ein bekanntes Folientrennwerkzeug 20 für folierte Bleche 1, also für Bleche **2,** die zum Schutz vor Beschädigungen mit einer Folie **3** versehen sind. Das Folientrennwerkzeug 20 dient zum Erzeugen eines Folientrennschnitts **24** an der Folie 3 des folierten Blechs 1, ohne dabei Kratzer oder Abdrücke auf dem Blech 2 zu hinterlassen.

Das Folientrennwerkzeug 20 weist eine stumpfe Werkzeugspitze in Form einer in einem Stempel **21** drehbar gelagerten Kugel **22** auf, die mit einer abwälzenden Bewegung auf dem folierten Blech 1 bewegt wird und dabei die Folie 3 durchtrennt. Genauer gesagt durchdringt die Kugel 22 die Folie 3 und wälzt sich, wenn das Folientrennwerkzeug 20 über das folierte Blech 1 in Richtung **A** verfahren wird, auf dem Blech 2 ab und erzeugt dabei den Folientrennschnitt 24 mechanisch durch Verdrängen von Folienmaterial entlang der abgefahrenen Bahn.

**Fig. 3** zeigt ein weiteres bekanntes Folientrennwerkzeug ("Folienanreißwerkzeug") in Form einer spitz zulaufenden Nadel **30.** Die Nadel 30 wird auf dem folierten Blech 1 bewegt und durchtrennt dabei die Folie 3. Genauer gesagt durchdringt die Nadelspitze **31** die Folie 3 und erzeugt, wenn die Nadel 30 über das folierte Blech 2 in Richtung A verfahren wird, den Folientrennschnitt **32** mechanisch durch Verdrängen von Folienmaterial entlang der abgefahrenen Bahn. Ist die Nadelspitze 31 aus einem weicheren Material als das Blech, z.B. aus Messing, gibt es keine Kratzer auf dem Blech 2. Wenn auf dem Blech 2 Kratzer keine Rolle spielen, kann auch eine Nadelspitze 31 aus einem härteren Material als das Blech verwendet werden.

**Fig. 1** zeigt ein foliertes Blech 1, in dessen Folie 3 sechs quadratische Foliensegmente **5a-5f** jeweils mittels eines in sich geschlossenen Trennspalts **6** abgetrennt sind. Wenn am Blech 1 z.B. Schweißarbeiten an bestimmten Bearbeitungsstellen durchführt werden sollen, braucht dann nur an diesen Bearbeitungsstellen das jeweilige Foliensegment manuell entfernt zu werden. Allerdings ist der mit dem Folientrennwerkzeug 20 erzeugte Trennspalt 6 bei einem Kugeldurchmesser von weniger als 1 mm sehr eng (kleiner als 0,5mm) und erleichtert folglich das manuelle Ablösen eines Foliensegments nicht.

Als Abziehhilfe weist daher jedes der Foliensegmente 5a-5f mindestens eine vom Blech 2 abgelöste Folienecke **7a-7f** auf, die manuell gegriffen werden kann. Diese abgelösten Folienecken 7a-7f werden wie folgt in dem jeweiligen Foliensegment 5a-5f ausgebildet:
Innerhalb der Foliensegmente 5a-5f wird mit dem Folientrennwerkzeug 20 jeweils ein zusätzlicher Folientrennschnitt **8a-8f** ausgeführt, der mindestens eine spitzwinklige Zacke **9a-9f** aufweist. Beim Trennen der Folie 3 unter einem spitzen Winkel von <90°, bevorzugt von <45°, ohne Absetzen des Folientrennwerkzeugs 20 kommt es im Umkehrpunkt der Bearbeitungsrichtung, also an der Zackenspitze, zu einem Aufwerfen der Folie 3. Hierbei löst sich die zugehörige spitzwinklige Folienecke 7a-7f vom Blech 2 ab und steht als Abziehhilfe nach oben ab. In den Foliensegmenten 5a-5c, 5e, 5f erstreckt sich der Folientrennschnitt 8a-8c, 8e, 8f jeweils nur einseitig bis zu dem Trennspalt 6, also bis zum Segmentrand des Foliensegments 5a, und geht unter einem spitzen Winkel <90° in den Segmentrand über, um beim Abziehen ein unkontrolliertes Einreißen der Folie oder des Foliensegments zu verhindern. Alternativ kann sich der Folientrennschnitt auch beidseitig bis zum Segmentrand des Foliensegments erstrecken.

Im Foliensegment 5a weist der Folientrennschnitt 8a drei gleichsinnig spitzwinklige Zacken 9a auf, die jeweils über bogenförmige Trennschnittabschnitte **10** miteinander verbunden sind. Insgesamt sind also drei abgelöste Folienecken 7a vorhanden.

Im Foliensegment 5b weist der Folientrennschnitt 8b zwei gegensinnig spitzwinklige Zacken 9b auf, die jeweils über einen S-förmigen Trennschnittabschnitt **11** miteinander verbunden sind. Insgesamt sind also zwei abgelöste Folienecken 7b vorhanden.

Im Foliensegment 5c weist der Folientrennschnitt 8c einen Zickzackabschnitt **12** mit mehreren aneinander gereihten, abwechselnd gegensinnigen spitzwinkligen Zacken 9c auf, wodurch mehrere abgelöste Folienecken 7c ausgebildet sind. Allgemein gilt: Je spitzwinkliger desto besser die Ablösbarkeit der Zacken.

Im Foliensegment 5d weist der Folientrennschnitt 8b eine einzige spitzwinklige Zacke 9d zwischen zwei S-förmigen Kurvenabschnitten 11 auf. Der Folientrennschnitt 8d ist beidseitig zum Segmentrand beabstandet, also vollständig innerhalb des Foliensegments 5d ausgebildet.

Im Foliensegment 5e weist der Folientrennschnitt 8e einen Zickzackabschnitt 12 auf, dessen Zacken 9e derart spitzwinklig sind und kurz und dicht nebeneinander angeordnet sind, dass zwischen den abgelösten Folienecken 7e der beiden gegensinnigen Zackenreihen **13a, 13b** ein durchgehender Trennspalt **14** vorhanden ist, der breiter als der Folientrennschnitt 8e des Folientrennwerkzeuges 20 ist. Die zu beiden Seiten des Trennspalts 14 abgelösten Folienecken 7e bilden jeweils einen Folienrand aus, der als Anziehhilfe genutzt werden kann.

Im Foliensegment 5f sind zwei voneinander getrennte Folientrennschnitte 8f ausgeführt, die jeweils eine spitzwinklige Zacke 9f und einen sich bis zum Segmentrand erstreckenden S-förmigen Trennschnittabschnitt 11 aufweist. Insgesamt sind also zwei abgelöste Folienecken 7f vorhanden.

In **Fig. 4** ist eine numerisch gesteuerte Blechbearbeitungsmaschine **40** gezeigt, mit der die oben beschriebenen Trennschnitte mit spitzwinkligen Zacken an einem folierten Blech 1 ausgeführt werden können. Diese Blechbearbeitungsmaschine 40 umfasst eine Werkstückauflage **41** zum Auflegen eines folierten Blechs 1, eine Werkstückbewegungseinrichtung **42** zum Bewegen des auf der Werkstückauflage 41 aufliegenden folierten Blechs 1 in x- und y-Richtung, eine in z-Richtung bewegbare Werkzeugaufnahme **43,** die das Folientrennwerkzeug 20, 30 aufnimmt, sowie eine nur schematisch angedeutete NC-Maschinensteuerung **44,** die mithilfe eines NC-Programms programmiert ist, die Aktuatoren der Werkstückbewegungseinrichtung 42 und der Werkzeugaufnahme 43 zur Ausführung der oben beschriebenen Trennschnitte mit spitzwinkligen Zacken an dem folierten Blech 1 anzusteuern.

**Fig. 5** zeigt ein weiteres foliertes Blech 1, in dessen Folie 3 vier quadratische Foliensegmente **5g-5j** jeweils mittels eines in sich geschlossenen Trennspalts 6 abgetrennt sind. Als Abziehhilfe weist jedes der Foliensegmente 5g-5j mindestens eine vom Blech 2 abgelöste Folienecke **7g-7j** auf, die manuell gegriffen werden kann. Zum Ausbilden dieser abgelösten Folienecken 7g-7j wird innerhalb der Foliensegmente 5g-5j mit dem Folientrennwerkzeug 20 jeweils ein zusätzlicher Folientrennschnitt **8g-8j** ausgeführt, der eine spitzwinklige Zacke **9g-9j** mit einem spitzen Winkel von <90°, bevorzugt von <45°, aufweist. An der Zackenspitze kommt es zu einem Aufwerfen der Folie 3. Hierbei löst sich die zugehörige spitzwinklige Folienecke 7g-7j vom Blech 2 ab und steht als Abziehhilfe nach oben ab.

Im Foliensegment 5g weist der Folientrennschnitt 8g eine spitzwinklige Zacke 9g auf, die durch zwei einander zugewandte bogenförmige Trennschnittabschnitte **8g₁, 8g₂** gebildet sind, welche zueinander spitz bzw. asymptotisch verlaufen und in der Zackenspitze zusammentreffen. Die beiden Trennschnittabschnitte 8g₁, 8g₂ können als ein zusammenhängender Schnitt, also ohne Abheben des Folientrennwerkzeugs 20, geschnitten werden, wobei es im Umkehrpunkt der Bearbeitungsrichtung, also an der Zackenspitze, zu einem Aufwerfen der Folie 3 kommt und sich dadurch die spitzwinklige Folienecke 7g vom Blech 2 ablöst und als Abziehhilfe nach oben absteht. Die beiden Trennschnittabschnitte 8d₁, 8g₂ können auch zwei nichtzusammenhängende Schnitte sein, wobei der zuletzt ausgeführte Schnitt (z.B. der Trennschnittabschnitt 8g₂) im Schnittspalt des zuerst ausgeführten Trennschnittabschnitts 8g₁ beginnt und sich in Schnittrichtung **15** fort von der Zackenspitze erstreckt.

Im Foliensegment 5h weist der Folientrennschnitt 8h eine spitzwinklige Zacke 9h auf, die durch zwei einander zugewandte bogenförmige Trennschnittabschnitte **8h₁, 8h₂** gebildet ist, welche sich in einem Schnittpunkt berühren und sich jeweils zu beiden Seiten dieses Schnittpunktes weitererstrecken. Die beiden Trennschnittabschnitte 8h₁, 8h₂ sind zwei nichtzusammenhängende Schnitte, wobei der zuletzt ausgeführte Schnitt (z.B. der Trennschnittabschnitt 8h₂) aus der Schnittrichtung 15, also von der der abzulösenden Folienecke 7h gegenüberliegenden Seite des Schnittpunktes, kommt und teilweise im Schnittspalt des zuerst ausgeführten Trennschnittabschnitt 8h₁ verläuft.

Vom Folientrennschnitt 8g unterscheidet sich der Folientrennschnitt 8i des Foliensegments 5i lediglich dadurch, dass hier nur der eine Trennschnittabschnitt 8i₁ bogenförmig und der andere Trennschnittabschnitt **8h₂** gerade ausgebildet ist.

Vom Folientrennschnitt 8i unterscheidet sich der Folientrennschnitt 8j des Foliensegments 5j lediglich dadurch, dass hier der gerade Trennschnittabschnitt durch den Trennspalt 6 gebildet ist und der bogenförmige Trennschnitt 8j in dem Trennspalt 6 beginnt und dann in Richtung 15 ausgeführt ist, um die Folienecke 7j abzulösen.

Versuche mit dem Folientrennwerkzeugs 20 (Schnittbreite 1 mm) haben gezeigt, dass das erfindungsgemäße Verfahren zum Ausbilden von abgelösten Folienecken 7a-7j bei jeder mit der eingesetzten Blechbearbeitungsmaschine 40 möglichen Verfahrgeschwindigkeit (maximale Verfahrgeschwindigkeit: 60m/min) funktioniert.

## Patentansprüche

1. Verfahren zum Erzeugen eines Folientrennschnitts (8a-8j) an einer Folie (3) eines folierten Blechs (1) mittels eines Folientrennwerkzeuges (20; 30), das mit einer Werkzeugspitze (22; 31) auf dem Blech (2) aufliegend entlang einer vorgegeben Bahnkurve bewegt wird und dabei den Folientrennschnitt (8a-8j) durch Verdrängen von Folienmaterial mechanisch erzeugt,
**dadurch gekennzeichnet,**
**dass** zur Ausbildung mindestens einer vom Blech (2) abgelösten Folienecke (7a-7j) der Folientrennschnitt (8a-8j) mindestens eine spitzwinklige Zacke (9a-9j) aufweist.

2. Verfahren nach Anspruch 1, **dadurch gekennzeichnet, dass** die Werkzeugspitze rotationssymmetrisch ausgebildet ist, insbesondere durch eine drehbar gelagerte Kugel (22), die mit einer abwälzenden Bewegung auf dem Blech (2) bewegt wird, oder durch die Nadelspitze (31) einer spitz zulaufenden Nadel (30) gebildet ist.

3. Verfahren nach Anspruch 1 oder 2, **dadurch gekennzeichnet, dass** das Folientrennwerkzeug (20) auf dem Blech (2) abrollt.

4. Verfahren nach einem der vorhergehenden Ansprüche, **dadurch gekennzeichnet, dass** der Folientrennschnitt (8a-8c, 8e) mehrere spitzwinklige Zacken (9a-9c, 9e) aufweist.

5. Verfahren nach Anspruch 4, **dadurch gekennzeichnet, dass** die mehreren, insbesondere gleichsinnigen spitzwinkligen Zacken (9a, 9b) jeweils über gekrümmte Trennschnittabschnitte (10, 11) miteinander verbunden sind.

6. Verfahren nach einem der Ansprüche 1 bis 4, **dadurch gekennzeichnet, dass** der Folientrennschnitt (8c, 8e) mindestens einen Zickzackabschnitt (12) mit mehreren aneinander gereihten, gegensinnigen spitzwinkligen Zacken (9c, 9e) aufweist, insbesondere wobei die Zacken (9e) des mindestens einen Zickzackabschnitts (12) derart kurz und dicht aneinandergereiht werden, dass zwischen den abgelösten Folienecken (7e) der beiden gegensinnigen Zackenreihen (13a, 13b) ein durchgehender Trennspalt (14) ausgebildet wird, der breiter als der Folientrennschnitt (8e) des Folientrennwerkzeuges (20) ist.

7. Verfahren nach einem der vorhergehenden Ansprüche, **dadurch gekennzeichnet, dass** sich der Folientrennschnitt (8a-8c, 8e, 8f, 8j) ein- oder beidseitig jeweils bis zu einem Außenrand der Folie (3) oder bis zu einem Segmentrand eines innerhalb der Folie (3) abgetrennten Foliensegments (5a-5c, 5e, 5f, 5j) erstreckt, insbesondere wobei der Folientrennschnitt (8a-8c, 8e, 8f, 8j) asymptotisch oder unter einem spitzen Winkel in den Außen- oder Segmentrand übergeht.

8. Verfahren nach einem der Ansprüche 1 bis 6, **dadurch gekennzeichnet, dass** der Folientrennschnitt (8d, 8g-8i) beabstandet zu den Außenrändern der Folie (3) oder zu den Segmenträndern eines auf der Folie (3) abgetrennten Foliensegments (5d, 5g-5i) ausgebildet wird.

9. Verfahren nach einem der vorhergehenden Ansprüche, **dadurch gekennzeichnet, dass** der die spitzwinklige Zacke (9a-9g, 9i) schneidende Folientrennschnitt (8a-8g, 8i) als ein zusammenhängender einziger Schnitt ausgeführt wird.

10. Verfahren nach einem der Ansprüche 1 bis 8, **dadurch gekennzeichnet, dass** der die spitzwinklige Zacke (9g-9i) schneidende Folientrennschnitt (8g-8i) durch zwei nichtzusammenhängende Schnitte (8d₁, 8g₂; 8h₁, 8h₂; 8i₁, 8i₂) ausgeführt wird, wobei der zuletzt ausgeführte Schnitt im Schnittspalt des zuerst ausgeführten Schnitts entweder beginnt oder zumindest teilweise darin verläuft.

11. Foliertes Blech (1) mit einem mindestens Folientrennschnitt (8a-8j), **dadurch gekennzeichnet, dass** der Folientrennschnitt (8a-8j) mindestens eine spitzwinklige Zacke (9a-9j) aufweist und die zugehörige spitzwinklige Folienecke (7a-7j) vom Blech (2) abgelöst ist, insbesondere wobei der Folientrennschnitt (8a-8c, 8e) mehrere spitzwinklige Zacken (9a-9c, 9e) aufweist und die zugehörigen spitzwinkligen Folienecken (7a-7c, 7e) vom Blech (2) abgelöst sind.

12. Foliertes Blech nach Anspruch 11, **dadurch gekennzeichnet, dass** der Folientrennschnitt (8c, 8e) mindestens einen Zickzackabschnitt (12) mit mehreren aneinander gereihten, abwechselnd gegensinnig spitzwinkligen Zacken (9c, 9e) aufweist und die zugehörigen spitzwinkligen Folienecken (7c, 7e) vom Blech (2) abgelöst sind, insbesondere wobei zwischen den abgelösten Folienecken (7e) der beiden gegensinnigen Zackenreihen (13a, 13b) ein durchgehender Trennspalt (14) vorhanden ist, der breiter als der Folientrennschnitt (8e) ist.

13. Foliertes Blech nach Anspruch 11 oder 12, **dadurch gekennzeichnet, dass** sich der Folientrennschnitt (8a-8c, 8e, 8f, 8j) ein- oder beidseitig jeweils bis zu einem Außenrand der Folie (3) oder bis zu einem Segmentrand eines auf der Folie (3) abgetrennten Foliensegments (5a-5c, 5e, 5f, 5j) erstreckt, insbesondere wobei der Folientrennschnitt (8a-8c, 8e, 8j) asymptotisch oder unter einem spitzen Winkel in den Außen- oder Segmentrand übergeht.

14. Foliertes Blech nach Anspruch 11 oder 12, **dadurch gekennzeichnet, dass** der Folientrennschnitt (8d, 8g-8i) beabstandet zu den Außenrändern der Folie (3) oder zu den Segmenträndern eines auf der Folie (3) abgetrennten Foliensegments (5d, 5g-5i) ist.

15. Blechbearbeitungsmaschine (40) mit einer Werkstückauflage (41) für ein zu bearbeitendes foliertes Blech (1) und mit einer ein Folientrennwerkzeug (20, 30) aufnehmenden Werkzeugaufnahme (42), wobei das aufliegende folierte Blech (1) und die Werkzeugaufnahme (42) relativ zueinander in x-, y- und z-Richtung bewegbar sind, sowie mit einer Steuerung (43), die programmiert ist, das Verfahren nach einem der Ansprüche 1 bis 10 durchzuführen.

16. Computerprogrammprodukt, insbesondere NC-Programm, welches Codemittel aufweist, die zum Durchführen aller Schritte des Verfahrens nach einem der Ansprüche 1 bis 10 angepasst sind, wenn das Programm auf einer Steuerung (43) einer Blechbearbeitungsmaschine (40) nach Anspruch 15 abläuft.

## Claims

1. Method of generating a foil separating cut (8a-8j) on a foil (3) of a foiled sheet metal (1) by means of a foil separating tool (20; 30) which is moved with a tool tip (22; 31) resting on the sheet metal (2) along a predetermined path, thereby mechanically generating the foil separating cut (8a-8j) by displacing foil material,
**characterized in that**
for forming at least one foil corner (7a-7j) which is detached from the sheet metal (2), the foil separating cut (8a-8j) has at least one acute-angled spike (9a-9j).

2. Method according to claim 1, **characterized in that** the tool tip is designed to be rotationally symmetrical, in particular by a rotatably supported ball (22) which is moved in a rolling motion on the sheet metal (2), or by the needle tip (31) of a tapering needle (30).

3. Method according to claim 1 or 2, **characterized in that** the foil separating tool (20) is rolled on the sheet metal (2).

4. Method according to any one of the preceding claims, **characterized in that** the foil separating cut (8a-8c, 8e) has a plurality of acute-angled spikes (9a-9c, 9e).

5. Method according to claim 4, **characterized in that** the plurality of acute-angled spikes (9a, 9b) which face in particular in the same direction, are connected to each other via curved separating cut sections (10, 11) in each case.

6. Method according to any one of the claims 1 through 4, **characterized in that** the foil separating cut (8c, 8e) has at least one zig-zag section (12) with a plurality of acute-angled spikes (9c, 9e) which face in opposite directions and are arranged in a row, in particular wherein the spikes (9e) of the at least one zig-zag section (12) are arranged tightly in a row within a short distance such that between the detached foil corners (7e) of the two spike rows (13a, 13b) which face in opposite directions a continuous separating gap (14) is formed which is wider than the foil separating cut (8e) of the foil separating tool (20).

7. Method according to any one of the preceding claims, **characterized in that** the foil separating cut (8a-8c, 8e, 8f, 8j) extends on one or both sides in each case to an outer edge of the foil (3) or to a segment edge of a foil segment (5a-5c, 5e, 5f, 5j) that is parceled within the foil (3), in particular wherein the foil separating cut (8a-8c, 8e, 8f, 8j) merges into the outer edge or segment edge asymptotically or at an acute angle.

8. Method according to any one of the claims 1 through 6, **characterized in that** the foil separating cut (8d, 8g-8i) is formed at a separation from the outer edges of the foil (3) or at a separation from the segment edges of a foil segment (5d, 5g-5i) which is parceled on the foil (3).

9. Method according to any one of the preceding claims, **characterized in that** the foil separating cut (8a-8g, 8i) which cuts the acute-angled spike (9a-9g, 9i) is performed as one continuous single cur.

10. Method according to any one of the claims 1 through 8, **characterized in that** the foil separating cut (8g-8i) which cuts the acute-angled spike (9g-9i) is performed by two non-continuous cuts (8g₁, 8g₂; 8h₁, 8h₂; 8i₁, 8i₂), wherein the cut performed last either starts or at least partially extends in the cutting gap of the cut performed at first.

11. Foiled sheet metal (1) with at least one foil separating cut (8a-8j), **characterized in that** the foil separating cut (8a-8j) has at least one acute-angled spike (9a-9j) and the associated acute-angled foil corner (7a-7j) is detached from the sheet metal (2), in particular, wherein the foil separating cut (8a-8c, 8e) has a plurality of acute-angled spikes (9a-9c, 9e) and the associated acute-angled foil corners (7a-7c, 7e) are detached from the sheet metal (2).

12. Foiled sheet metal according to claim 11, **characterized in that** the foil separating cut (8c, 8e) has at least one zig-zag section (12) with a plurality of spikes (9c, 9e) which are arranged in a row and alternately face in opposite directions, and the associated acute-angled foil corners (7c, 7e) are detached from the sheet metal (2), in particular, wherein a continuous separating gap (14) is provided between the detached foil corners (7e) of the two rows of spikes (13a, 13b) which face in opposite directions, the separating gap (14) being wider than the foil separating cut (8e).

13. Foiled sheet metal according to claim 11 or 12, **characterized in that** the foil separating cut (8a-8c, 8e, 8f, 8j) extends on one side or on both sides in each case to an outer edge of the foil (3) or to a segment edge of a foil segment (5a-5c, 5e, 5f, 5j) which is parceled on the foil (3), in particular wherein the foil separating cut (8a-8c, 8e, 8j) merges into the outer edge or segment edge asymptotically or at an acute angle.

14. Foiled sheet metal according to claim 11 or 12, **characterized in that** the foil separating cut (8d, 8g-8i) is spaced apart from the outer edges of the foil (3) or from the segment edges of a foil segment (5s, 5g-5i) which is parceled on the foil (3).

15. Sheet metal processing machine (40) comprising a workpiece support (41) for a foiled sheet metal (1) to be processed and a tool holder (42) which receives a foil separating tool (20, 30), wherein the supported foiled sheet metal (1) and the tool holder (42) can be moved relative to one another in the x, y and z direction, and also comprising a control unit (43) which is programmed to perform the method according to any one of the claims 1 through 10.

16. Computer program product, in particular an NC program, comprising code means which are adapted for performing all steps of the method according to any one of the claims 1 through 10, when the program runs on a control unit (43) of a sheet metal processing machine (40) according to claim 15.

## Revendications

1. Procédé pour produire une coupe (8a-8j) de séparation de pellicule sur une pellicule (3) d'une tôle pelliculée (1) au moyen d'un outil (20 ; 30) de séparation de pellicule qui est déplacé le long d'une trajectoire prédéterminée en reposant sur la tôle (2) par une pointe d'outil (22 ; 31) et qui produit alors mécaniquement la coupe (8a-8j) de séparation de pellicule en chassant le matériau de la pellicule,
**caractérisé en ce que**, afin de former au moins un coin de pellicule (7a-7j) détaché de la tôle (2), la coupe (8a-8j) de séparation de pellicule présente au moins une dent pointue (9a-9j).

2. Procédé selon la revendication 1, **caractérisé en ce que** la pointe d'outil est réalisée à symétrie de révolution, en particulier est formée par une bille (22) montée à rotation qui est déplacée par un mouvement de roulage sur la tôle (2), ou par la pointe d'aiguille (31) d'une aiguille (30) se terminant en pointe.

3. Procédé selon la revendication 1 ou 2, **caractérisé en ce que** l'outil (20) de séparation de pellicule roule sur la tôle (2).

4. Procédé selon l'une des revendications précédentes, **caractérisé en ce que** la coupe (8a-8c, 8e) de séparation de pellicule présente plusieurs dents pointues (9a-9c, 9e).

5. Procédé selon la revendication 4, **caractérisé en ce que** les dents pointues (9a, 9b), en particulier de même sens, sont respectivement reliées entre elles par l'intermédiaire de parties courbes (10, 11) de coupe de séparation.

6. Procédé selon l'une des revendications 1 à 4, **caractérisé en ce que** la coupe (8c, 8e) de séparation de pellicule présente au moins une partie en zigzag (12) avec plusieurs dents pointues (9c, 9e) juxtaposées de même sens, sachant notamment que les dents (9e) de la partie en zigzag (12) au moins unique sont juxtaposées d'une manière tellement courte et proche qu'une fente de séparation continue (14), qui est plus large que la coupe (8e) de séparation de pellicule de l'outil (20) de séparation de pellicule, est formée entre les coins de pellicule détachés (7e) des deux rangées de dents (13a, 13b) de même sens.

7. Procédé selon l'une des revendications précédentes, **caractérisé en ce que** la coupe (8a-8c, 8e, 8f, 8j) de séparation de pellicule s'étend respectivement d'un ou des deux côtés jusqu'à un bord extérieur de la pellicule (3) ou jusqu'à un bord de segment d'un segment de pellicule (5a-5c, 5e, 5f, 5j) détaché à l'intérieur de la pellicule (3), sachant notamment que la coupe (8a-8c, 8e, 8f, 8j) de séparation de pellicule se raccorde de manière asymptotique ou sous un angle aigu au bord extérieur ou de segment.

8. Procédé selon l'une des revendications 1 à 6, **caractérisé en ce que** la coupe (8d, 8g-8i) de séparation de pellicule est formée à distance des bords extérieurs de la pellicule (3) ou des bords de segment d'un segment de pellicule (5d, 5g-5i) détaché sur la pellicule (3).

9. Procédé selon l'une des revendications précédentes, **caractérisé en ce que** la coupe (8a-8g, 8i) de séparation de pellicule coupant la dent pointue (9a-9g, 9i) est réalisée sous la forme d'une unique coupe ininterrompue.

10. Procédé selon l'une des revendications 1 à 8, **caractérisé en ce que** la coupe (8g-8i) de séparation de pellicule coupant la dent pointue (9g-9i) est réalisée par deux coupes non contiguës (8g₁, 8g₂ ; 8h₁, 8h₂ ; 8i₁, 8i₂), sachant que la coupe réalisée en dernier, soit débute dans l'emprise de coupe de la coupe réalisée en premier, soit s'étend au moins partiellement à l'intérieur de celle-ci.

11. Tôle pelliculée (1) avec au moins une coupe (8a-8j) de séparation de pellicule, **caractérisée en ce que** la coupe (8a-8j) de séparation de pellicule présente au moins une dent pointue (9a-9j) et le coin de pellicule pointu associé (7a-7j) est détaché de la tôle (2), sachant notamment que la coupe (8a-8c, 8e) de séparation de pellicule présente plusieurs dents pointues (9a-9c, 9e) et que les coins de pellicules pointus associés (7a-7c, 7e) sont détachés de la tôle (2).

12. Tôle pelliculée selon la revendication 11, **caractérisée en ce que** la coupe (8c, 8e) de séparation de pellicule présente au moins une partie en zigzag (12) avec plusieurs dents pointues (9c, 9e) juxtaposées alternativement de même sens et les coins de pellicule pointus associés (7c, 7e) sont détachés de la tôle (2), sachant notamment qu'une fente de séparation continue (14), qui est plus large que la coupe (8e) de séparation de pellicule, est présente entre les coins de pellicule détachés (7e) des deux rangées de dents (13a, 13b) de même sens.

13. Tôle pelliculée selon la revendication 11 ou 12, **caractérisée en ce que** la coupe (8a-8c, 8e, 8f, 8j) de séparation de pellicule s'étend respectivement d'un ou des deux côtés jusqu'à un bord extérieur de la pellicule (3) ou jusqu'à un bord de segment d'un segment de pellicule (5a-5c, 5e, 5f, 5j) détaché sur la pellicule (3), sachant notamment que la coupe (8a-8c, 8e, 8j) de séparation de pellicule se raccorde de manière asymptotique ou sous un angle aigu au bord extérieur ou de segment.

14. Tôle pelliculée selon la revendication 11 ou 12, **caractérisée en ce que** la coupe (8d, 8g-8i) de séparation de pellicule est distante des bords extérieurs de la pellicule (3) ou des bords de segment d'un segment de pellicule (5d, 5g-5i) détaché sur la pellicule (3).

15. Machine (40) d'usinage de tôles avec un porte-pièce (41) pour une tôle pelliculée (1) à usiner et avec un porte-outil (42) recevant un outil (20, 30) de séparation de pellicule, sachant que la tôle pelliculée posée (1) et le porte-outil (42) peuvent être déplacés l'un par rapport à l'autre dans les directions x, y et z, ainsi qu'avec une commande (43) qui est programmée pour exécuter le procédé selon l'une des revendications 1 à 10.

16. Produit-programme informatique, en particulier programme de commande numérique, qui présente des moyens de codage qui sont adaptés pour exécuter toutes les étapes du procédé selon l'une des revendications 1 à 10, lorsque le programme s'exécute sur une commande (43) d'une machine (40) d'usinage de tôles selon la revendication 15.
